# EUROPÄISCHE PATENTSCHRIFT

(11) **EP 0 236 912 B1**
(45) Veröffentlichungstag und Bekanntmachung des Hinweises auf die Patenterteilung: **22.08.1990**
(21) Anmeldenummer: 87102999.7
(22) Anmeldetag: 03.03.1987
(51) Int. Cl.: A42B 3/00

(54) **Schutzhelm**
Protective helmet
Casque de protection

(30) Priorität: 07.03.1986 DE 3607483
(43) Veröffentlichungstag der Anmeldung: 16.09.1987
(73) Patentinhaber: Piech von Planta, Corina, D-7000 Stuttgart 1 (DE)
(72) Erfinder: Piech von Planta,Corina, 7000 Stuttgart 1 (DE); Schleicher.Wolfram, 7000 Stuttgart 80 (DE)
(74) Vertreter: Schön, Theodor, Patent- und Zivilingenieur

(56) Entgegenhaltungen:
- DE-A- 2 846 636
- FR-A- 1 089 472
- FR-A- 2 142 221
- FR-A- 2 339 353
- FR-A- 2 532 528
- GB-A- 2 175 490
- US-A- 2 866 978

## Beschreibung

Bekannt sind zunächst sogenannte Integralschutzhelme, bei welchen der Kinnschutz einteilig mit der Helmschale ausgebildet ist und bei denen eine im wesentlichen das Gesicht des Helmbenutzers übergreifende Aussparung von einer abnehmbaren bzw. auswechselbaren Blende mit daran schwenkbar gelagertem Visier aus durchsichtigem Kunststoffmaterial überdeckt ist. Integralhelme dieser Bauart sind, wie bereits früher erkannt wurde, mit einer Reihe von Nachteilen behaftet, die zum einen Teil in ihrer unbequemen Handhabung beim Aufsetzen des Schutzhelmes und zum anderen, weit wesentlicheren Teil in der Schwierigkeit beim Abnehmen des Helmes, insbesondere nach einem Unfall zu sehen sind.

Um diese Nachteile bei Integralhelmen zu vermeiden, ist ferner bereits die eingangs genannte Bauart von Schutzhelmen (DE-PS 28 46 636) bekanntgeworden. Bei diesen bekannten Schutzhelmen übergreift das Klappteil im wesentlichen die gesamte vorderseitige Öffnung der Helmschale, wobei es die Ränder der Helmschale im seitlichen und oberen Bereich mit einem mehr oder minder breiten Randbereich überdeckt und wobei es im Kinnbereich mit einer stoßdämpfenden Innenausstattung versehen ist und 'wobei ferner ein zwischen Klappteil und Helmschale vor dem Gesicht des Helmbenutzers verbleibender Freiraum mittels eines schwenkbar an der Helmschale angelenkten Visieres aus durchsichtigem Kunststoffmaterial wahlweise geschlossen oder freigegeben werden kann, beispielsweise um dem Helmbenutzer eine Verbesserung der Frischluftzufuhr zu gestatten. Schutzhelme dieser Art gewähren den Vorteil der Schutzwirkung eines Integralhelmes, vermeiden aber deren wesentlichste Nachteile. Aus dem Umstand, daß bei Schutzhelmen dieser Bauart das schwenkbare Visier aussenseitig die Helmschale umgreift und an dieser angelenkt ist, resultiert jedoch der Nachteil, daß beim Fahren mit geöffnetem Visier zwischen diesem und dem Gesicht des Helmbenutzers, insbesondere aber zwischen dem Visier und der Helmschale evn erheblicher Luftstau auftritt. Nachteilig an dieser Bauart eines Schutzhelmes ist ferner, daß das aus durchsichtigem und damit kratzempfindlichem Kunststoffmaterial bestehende Visier insbesondere bei abgelegtem Schutzhelm immer an dessen Aussenseite verbleibt und daher leicht vorzeitig verkratzt und demzufolge in seiner Durchsichtigkeit vermindert werden kann.

Im übrigen müßte einem Helmbenutzer auch die Möglichkeit gegeben werden, den Schutzhelm unter völligem Verzicht auf einen Kinnschutz zu benutzen, da er in diesem Falle bezüglich einer möglichen Verletzungsgefahr nicht schlechter gestellt ist, als der Benutzer eines Schutzhelmes, dessen Kinnschutz zusammen mit dem Visier nach oben verschwenkt ist.

Ausgehend von diesem Stande der Technik liegt der Erfindung daher die Aufgabe zugrunde, einen Schutzhelm, dessen vordere Öffnung der Helmschale durch ein schwenkbares Klappteil übergriffen ist, dahingehend weiter zu verbessern, daß das die vordere Helmöffnung übergreifende Klappteil sich einerseits nicht selbständig lösen kann, andererseits aber erforderlichenfalls schnell von der Helmschale abgenommen werden kann und bei dem die Anordnung des Visiers so getroffen ist, daß einerseits bei geöffnetem Visier kein erhöhter Luftstau am Helm entsteht, andererseits das Visier bei abgenommenem Helm in eine geschützte Lage verschwenkt werden kann und bei dem schließlich dem Helmbenutzer die Benutzung des Helmes unter Verzicht auf den Kinnschutz aber mit sonstigen, insbesondere für Sommerzeiten günstigen Ausstattungsmitteln ermöglicht wird.

Diese Aufgabe wird erfindungsgemäß zum einen Teil dadurch gelöst, daß das Klappteil wenigstens im wesentlichen die vordere Hälfte der Helmform übergreift und ausschließlich in einer vorbestimmten Verschwenklage lösbar an der Helmschale angelenkt ist.

Der Umstand, daß erfindungsgemäß das Klappteil die vordere Hälfte der Helmkontur übergreift, ermöglicht es dieses vermittels einer nach Art einer Renkverbindung gestalteten Anlenkung an der Helmschale anzulenken und daher in einer vorbestimmten Lage schnell und ohne Zuhilfenahme von Hilfsmitteln bzw. Werkzeugen von der Helmschale zu lösen, andererseits gewährleistet die die vordere Helmkontur umgreifende Ausbildung des Klappteiles aber auch die Möglichkeit, das Visier am Klappteil und innenliegend anzuordnen, bzw. anzulenken, derart, daß bei geöffnetem Visier kein Luftstau an der Helmkontur auftritt und daß andererseits bei abgelegtem Helm das Visier in eine innerhalb der Helmkontur liegende geschützte Stellung verschwenkt werden kann, so daß ein Verkratzen des Visiers bei abgelegtem Helm vermieden wird.

Gemäß einer bevorzugten Verwirklichungsform ist die Renkverbindung zwischen Klappteil und Helmschale als Bajonettverbindung ausgebildet und bei um mehr als 90° in Öffnungsrichtung verschwenktem Klappteil lösbar. Die Renkverbindung besteht dabei zweckmäßigerweise aus zwei einander auf einer gemeinsamen Achse gegenüberliegend angeordneten, im Bereich ihres freien Endes mit radialen Ausladungen versehenen, insbesondere am Klappteil befestigten bzw. ausgebildeten Vorsprüngen, vor allem Zapfen und zwei in der gleichen Achse angeordneten, mit radial zu einer Zentralbohrung gerichteten Schlitzausnehmungen versehenen Steckbuchsen, die insbesondere in der Helmschale angeordnet sind, wobei ferner die radialen Ausladungen an den Vorsprüngen oder Zapfen steckförmig ausgebildet sind.

Da bei dieser Gestaltung der Anlenkung des Klappteiles dieses ausschließlich in einer um mehr als 90°, vorzugsweise aber in einer um etwa 110° gegenüber seiner heruntergeklappten Wirklage nach oben in Öffnungsrichtung verschwenkter Lage von der Helmschale lösbar ist, ist es vollkommen ausgeschlossen, daß sich die Verbindung zwischen Klappteil und Helmschale aufgrund irgendwelcher unfallbedingter Schlag-oder Schiebebeanspruchungen unbeabsichtigt und selbsttätig lösen kann. Andererseits aber gewährleistet die Anwendung einer Renkverbindung, daß das Klappteil in jedem Falle ohne Zuhilfenahme eines Hilfsmittels, insbesondere eines Werkzeuges jederzeit und auch nach unfallbedingten Stoß-oder Schlagbeanspruchungen von der Helmschale gelöst werden kann, womit gewährleistet ist, daß sowohl der Helmbenutzer selbst, als auch ein Unfallhelfer das Klappteil jederzeit schnell und ohne Zuhilfenahme von Hilfsmitteln von der Helmschale lösen kann.

Das Klappteil ist in seinen über den Kinnschutz hinausreichenden seitlichen und oberen Randbereichen als schalenförmiges Kunststoffteil ausgebildet und wenigstens entlang seines den Kopfteil der Helmschale übergreifenden Randes mit einer streifenförmigen, am Aussenumfang der Helmschale anliegenden bzw. gleitenden Dichtung versehen, so daß innerhalb des Helmes keine unkontrollierte Zugluft, insbesondere in Folge des im Kopfbereich der Helmschale auftretenden, einen Sog erzeugenden Unterdruckes entstehen kann.

Mit der Helmschale ist das Klappteil in seiner heruntergeklappten, der Wirklage des Kinnschutzes entsprechenden Stellung durch im Bereich der an der Helmschale anliegenden Stirnenden seines Kinnschutzabschnittes mittels jeweils eine Raste an der Innenseite der Helmschale hintergreifender Schwenkriegel verrastbar, wobei die Schwenkriegel um eine quergerichtete Achse in einer zur Aussenkontur von Kinnschutz und Helmschale parallelen Ebene an der Innenseite der Aussenschale des Kinnschutzes schwenkbar gelagert sind und eine Einbuchtung am unteren Querrand des Kinnschutzes mit einem Griff-bzw. Betätigungsteil überragen. Hiermit wird von der bisher üblichen, durch quer zur Ebene der Helmschale bzw. des Kinnschutzes gerichtete Drücker gebildeten Verrastung zwischen Helmschale und Kinnschutz bzw. Klappteil abgegangen und damit auch jedes aus dieser Anordnung möglicherweise resultierende Restrisiko eines unbeabsichtigten Lösens der Rastverbindung durch Schlagbeanspruchungen bei einem Unfall beseitigt.

Im einzelnen ist dabei vorgesehen, daß die Schwenkriegel durch segmentförmige oder dreieckförmige Flachmaterial-bzw. flache Formteile gebildet und mit gleichfalls segment oder dreieckförmigen Ausschnitten versehen sind, an deren einer innenliegenden Stirnfläche eine an der Aussenschale des Kinnschutzes abgestützte, in Verriegelungsrichtung wirkende Belastungsfeder angreift, derart, daß die Schwenkriegel durch Federkraft mit der entsprechenden Raste an der Helmschale ständig im Eingrff gehalten sind. Die Belastungsfeder kann dabei durch eine am Kinnschutz abgestützte und am Schwenkriegel angreifende Spiralfeder oder aber, was bezüglich der Herstellung des Schutzhelmes im Sinne einer Verringerung der Herstellungskosten insbesondere bei Ausbildung der Schwenkriegel aus einem Kunststoff-Formteil wesentlich günstiger erscheint, durch eine mit dem Schwenkriegel einteilig ausgebildete, insbesondere bügelförmige Federzunge gebildet sein. Gegenüber der herkömmlichen, durch quer zur Ebene von Helmschale bzw. Kinnschutz gerichtete Drücker gebildeten Verrastung weist die erfindungsgemäße, durch Schwenkriegel gebildete Verrastung von Helmschale und Klappteil nicht nur den Vorteil größerer Sicherheit bei einem Unfall, sondern auch den Vorteil einer ergonomisch günstigeren Gestaltung auf, da das Ausrücken der Schwenkriegel in einer zum Hochklappen des Klappteiles gleichgerichteten Bewegung erfolgen kann. Daraus resultiert eine wesentliche Verbesserung der Handhabbarkeit des Schutzhelmes für den Benutzer.

Um ein möglichst flaches Anliegen des hochgeschwenkten Klappteiles an der Helmschale zu gewährleisten, ist weiterhin vorgesehen, daß im vorderen Öffnungsbereich, insbesondere im Bakkenbereich der Helmschale deren Innenausstattung über die Ränder der Aussenschale vorstehend ausgebildet ist und bei in seiner Wirklage befindlichem Kinnschutz bzw. nach unten geschwenktem Klappteil mit ihren Stirnflächen an entsprechenden Stirnflächen der Innenausstattung des Kinnschutzes anliegt, wobei die Innenausstattung des Klappteiles im Bereich des Kinnschutzes den seitlichen Rändern der Aussenschale gegenüber zurückgesetzt ist.

Das aus einem durchsichtigem Kunststoffmaterial bestehende, einen Visierausschnitt im Klappteil verschließende bzw. freigebende Visier ist innerhalb des Klappteiles und damit innerhalb der Helmkontur vorteilhafterweise um eine im Abstand zur Schwenkachse des Klappteiles angeordnete Schwenkachse am Klappteil schwenkbar gelagert, derart, daß es sich auch im geöffneten Zustand innerhalb der Helmkontur befindet und somit im geöffneten Zustand keinen Luftstau am Helm erzeugen kann. Andererseits kann es bei abgelegtem Helm in seine innerhalb der Helmkontur liegende Öffnungslage verschwenkt werden, so daß es nicht verkratzt werden kann. Dem Visier sind in an sich bekannter Weise ferner an der Innenseite der Aussenschale des Klappteiles angeordnete Rast-oder Hemmittel zugeordnet, die es ermöglichen, das Visier in jeder beliebigen Öffnungslage selbsttätig festzuhalten. Ferner ist dem Visier entlang des unteren Randes der Visieröffnung im Klappteil eine rinnenförmige, den unteren Randbereich des schwenkbaren Visieres aufnehmende Ausbildung zugeordnet, welche vorteilhafterweise mit einer Dichtungseinlage versehen ist. Entlang seines oberen Randes ist das schwenkbare Visier vorteilhaft mit einem aufgesetzten Streifen aus Dichtmaterial versehen, über welchen es an der Innenseite der Aussenschale des Klappteiles anliegt, so daß es beim Verschwenken gegenüber der Aussenschale des Klappteiels zu dieser immer einen Abstand beibehält, welcher seinerseits wiederum ein Verkratzen des Visieres beim Öffnen und Schließen verhindert.

In weiterer Ausgestaltung der Erfindung ist vorgesehen, daß das Klappteil des Schutzhelmes gegen einen nach vorne auskragenden Schirmschild, nach Art einer Schirmmütze austauschbar ist, wobei der Schirmschild über einen Tragarm und vermittels eines Zapfens oder drgl. lösbar an der Helmschale befestigbar ist. Zur sicheren Abstützung des Schirmschildes ist weiterhin vorgesehen, daß dieser vermittels eines im Winkel zu seinem Tragarm an diesen angeschlossenen Stützarmes im unteren Backenbereich an den Stirnrändern der Helmschale abgestützt ist.

Die Erfindung ist in der nachfolgenden Beispielsbeschreibung an Hand zweier in der Zeichnung dargestellter Ausführungsbeispiele im einzelnen beschrieben. In der Zeichnung zeigt die
Figur 1 eine teilweise aufgebrochene Seitenansicht eines Schutzhelmes bei heruntergeschwenktem Klappteil;
Figur 2 eine Seitenansicht eines Schutzhelmes bei bis zur Lösbarkeit seiner Anlenkung an der Helmschale nach oben verschwenktem Klappteil;
Figur 3 eine Seitenansicht der Helmschale des Schutzhelmes nach den Figuren 1 und 2;
Figur 4 einen Teilschnitt durch den Schutzhelm gemäß Figur 1 entlang der Linie IV-IV;
Figur 5 eine Explosionsdarstellung zu Figur 4;
Figur 6 einen Teilschnitt durch den Schutzhelm gemäß Figur 1 entlang der Linie VI-VI;
Figur 7 eine Seitenansicht eines Schutzhelmes bei gegen einen Schirmschild ausgetauschtem Klappteil.

Der im Ausführungsbeispiel dargestellte Schutzhelm besteht in der Ausführungsform nach den Figuren 1 bis 6 aus einer Helmschale 1 und einem an dieser schwenk-und abnehmbar angelenkten Klappteil 2. Die Helmschale 1 ist einteilig ausgebildet und innenseitig mit einer in der Zeichnung im einzelnen nicht dargestellten stoßdämpfenden Innenauskleidung 3 versehen. Das Klappteil 2 besteht im wesentlichen aus einer schalenförmigen Aussenschale 4 aus einem Kunststoffmaterial und ist im Bereich seines Kinnschutz-Abschnittes 5 seinerseits mit einer stoßdämpfenden Innenausstattung 6 ausgestattet. Das Klappteil 2 übergreift, wie insbesondere aus der Darstellung der Figur 1 ersichtlich, im wesentlichen die vordere Hälfte der gesamten Helmform und ist an der Helmschale um eine im Bereich bzw. oberhalb der Augenlinie des Helmbenutzers liegende Achse 7 schwenk-und lösbar an der Helmschale 1 angelenkt. Die Anlenkung des Klappteiles 2 ist durch eine Renk- bzw. Bajonettverbindung 8 gebildet, welche ihrerseits im gezeigten Ausführungsbeispiel zwei einander auf der Achse 7 gegenüberliegend und nach innen zeigend an der Aussenschale 4 des Klappteiles 2 befestigten Zapfen 9, welche im Bereich ihres freien Endes bezüglich ihrer eigenen Achse zwei einander gegenüberliegend radial gerichtete Ausladungen 10 aufweisen und zwei in der Helmschale 1 angeordnete Steckbuchsen 11, die an eine zentrale Bohrungsausnehmung 12 anschließende radiale Schlitzausnehmungen 13 besitzen, umfaßt. Aus der Ausrichtung der radialen Ausladungen 10 der Zapfen 9 zur Aussenkontur des Klappteiles 2 und der Ausrichtung der radialen Schlitzausnehmungen 13 in der Steckbuchse 11 ergibt sich, wie insbesondere aus der Darstellung der Figur 1 ersichtlich, eine Abnehmbarkeit des Klappteiles 2 von der Helmschale 1 ausschließlich in dessen um etwa 110° in Öffnungsrichtung (verschwenkter Stellung, während die schwenkbare Verbindung zwischen Klappteil 2 und Helmschale 1 in allen sonstigen Schwenkwinkelbereichen des Klappteiles 2 aufrecht erhalten ist. Entlang seines oberen, den Kopfteil der Helmschale 1 überspannenden Randes 14 ist das Klappteil 2 mit einer innenliegenden, an der Oberfläche der Helmschale 1 anliegenden bzw. gleitenden und streifenförmigen Dichtung 15 versehen. In seinem unteren, insbesondere dem Kinnschutz zugeordneten Bereich ist das Klappteil 2 über die Stirnränder seiner Aussenschale 4 bzw. besondere Stützvorsprünge 16 an der Helmschale 1 abgestützt. Zur Aufrechterhaltung einer Anlage zwischen den Stirnrändern des Klappteiles 2 im Bereich des Kinnschutzes und den zugeordneten Stirnrändern der Helmschale 1 bzw. an der Helmschale 1 angeordneten Stützvorsprüngen 16 sind gegen die Last einer Belastungsfeder ausrückbare, eine Raste 17 an der Innenseite der Helmschale 1 hintergreifende Schwenkriegel 18 vorgesehen. Die Schwenkriegel 18 bestehen aus einem segmentförmigen Flachmaterial-bzw. flachen Formteil und weisen unterseitig ein in eine nach oben gerichtete Einbuchtung 19 am unteren Rand des Klappteiles 2 eingreifendes Griff-bzw. Betätigungsteil 20 auf. Die aus Flachmaterial-bzw. flachen Formteilen gebildeten Schwenkriegel 18 sind dem Griff-bzw. Betätigungsteil 20 gegenüberliegend um eine quergerichtete Achse 21 an der Aussenschale 4 des Klappteiles 2 schwenkbar aufgehängt und weisen in ihrem mittleren Bereich eine gleichfalls segmentförmige Ausnehmung 22 auf, in welcher eine im gezeigten Ausführungsbeispiel als bügelförmige Federzunge 23 ausgebildete Belastungsfeder angeordnet ist, die ihrerseits gegen eine Nase 24 an der Aussenschale 4 des Klappteiles 2 abgestützt ist. Innenseitig ist im Klappteil 2 ein eine Visieröffnung 25 des Klappteiles 2 verschließendes, aus einem durchsichtigen Kunststoffmaterial gebildetes Visier 26 um eine im Abstand zur Schwenkachse 7 des Klappteiles 2 angeordnete Schwenkachse 27 schwenk-bzw. verstellbar angeordnet.

Dem schwenk- bzw. verstellbaren Visier 26 ist eine dessen unteren Randbereich 28 aufnehmende, rinnenfÖrmige und mit einer eingesetzten Dichtung so versehene Ausbildung 29 an der Aussenschale 4 des Klappteiles 2 zugeordnet. Darüber hinaus ist das Visier 26 entlang seines oberen Randbereiches mit einem aufgesetzten Dichtprofil 40 aus elastischem Material, insbesondere einem Samtband, versehen. Die Innenausstattung 3 der Helmschale 1 ist im Backenbereich insbesondere entlang der vertikalen Abschnitte der vorderen Öffnung der Helmschale 1, den entsprechenden Randbereichen der Aussenschale der Helmschale 1 gegenüber nach vorne vorstehend ausgebildet, wie dies durch den Überstand 31 in der Figur 2 gezeigt ist.

Gemäß dem in der Figur 7 dargestellten Ausführungsbeispiel kann im Austausch gegen das Klappteil 2 an der Helmschale 1 auch ein einfacher Schirmschild 32 angebracht werden, wobei der Schirmschild 32 über eine Steck--oder Bajonettverbindung 8 an der Helmschale 1 befestigt wird. Der Schirmschild 32 weist hierzu einen Tragarm 33 auf, welcher im Winkel an den Schirm 34 angeschlossen ist. An den Tragarm 33 des Schirmschildes 32 ist ferner ein Stützarm 35 angeschlossen, über weichen der Schirmschild 32 in deren unterem Bereich in gleicher Weise, wie das Klappteil 2 an den Stirnrändern der Aussenschale der Helmschale 1 abgestützt ist.

## Patentansprüche

1.) Schutzhelm, insbesondere für Motorradfahrer oder dergleichen, bestehend aus einer mit einer stoßdämpfenden Innenausstattung versehenen, kinnseitig offenen Helmschale (1) und einem an dieser schwenk- und abnehmbar angelenkten, den aus Aussenschale (4) und Innenausstattung (6) gebildeten Kinnschutz (5), das Visier (26) sowie evtl. im kinnbereich angeordnete sonstige Einrichtungen, wie Belüftungseinrichtungen umfassenden Klappteil (2), welches bei in seiner Wirklage befindlichem Kinnschutz (5) mindestens in seinem unteren Bereich an den entsprechenden Stirnseiten der Helmschale (1) abgestützt und über gegen eine Federlast (23) ausrückbare Haltemittel (18) mit der Helmschale (1) in Anlage gehalten ist, dadurch gekennzeichnet, daß das Klappteil (2) wenigstens im wesentlichen die vordere Hälfte des Helmes übergreift und ausschließlich in einer vorbestimmten Verschwenklage lösbar an der Helmschale (1) angelenkt ist.

2. Schutzhelm nach Anspruch 1, dadurch gekennzeichnet, daß ein einen Visierausschnitt (25) verschließendes Visier (26) aus durchsichtigem Kunststoffmaterial um eine zur Schwenkachse (7) des Klappteiles (2) parallele Achse (27) schwenkbar innerhalb des Klappteiles (2) gelagert ist.

3. Schutzhelm nach Anspruch 1 und 2, dadurch gekennzeichnet, daß das Klappteil (2) mittels einer Renkverbindung, insbesondere einer Bajonettverbindung (8) in einer um mehr als 90° in Öffnungsrichtung verschwenkten Lage lösbar an der Helmschale (1) angelenkt ist.

4. Schutzhelm nach Anspruch 1 bis 3, dadurch gekennzeichnet, daß die Renkverbindungen (8) zwei einander auf einer gemeinsamen Achse (7) gegenüberliegend angeordnete, im Bereich ihres freien Endes mit radialen Ausladungen (10) versehene, insbesondere am Klappteil (2) befestigte bzw. ausgebildete Vorsprünge (9), insbesondere Zapfen (9) und zwei in der gleichen Achse (7) angeordnete mit radial zu einer Zentralbohrung (12) gerichteten Schlitzausnehmungen (13) versehenen Steckbuchsen (11), insbesondere in der Helmschale (1) umfaßt.

5. Schutzhelm nach Anspruch 1 bis 3, dadurch gekennzeichnet, daß die radialen Ausladungen (10) an den Vorsprüngen, insbesondere Zapfen (9) stegförmig ausgebildet sind.

6. Schutzhelm nach Anspruch 1 bis 4, dadurch gekennzeichnet, daß die Schwenkachse (7) des Klappteiles (2) oberhalb der Augenhöhe des Helmbenutzers angeordnet ist.

7. Schutzhelm nach einem der Ansprüche 1 bis 5, dadurch gekennzeichnet, daß das Klappteil (2) in seinen über den Kinnschutz (5) hinausreichenden Bereichen als schalenförmiges Kunststoffmaterial (4) ausgebildet und entlang wenigstens seines den Kopfteil der Helmschale (1) übergreifenden Randes (14) mit einer streifenförmigen am Außenumfang der Helmschale (1) anliegenden bzw. gleitenden Dichtung (15) versehen ist.

8. Schutzhelm nach einem der Ansprüche 1 bis 6, dadurch gekennzeichnet, daß im Bereich der an der Helmschale (1) anliegenden Stirnenden des Kinnschutz-Abschnittes (5) des Klappteiles (1) jeweils eine Raste (17) an der Innenseite der Helmschale (1) hintergreifende Schwenkriegel (18) angeordnet sind.

9. Schutzhelm nach einem der Ansprüche 1 bis 7, dadurch gekennzeichnet, daß die Schwenkriegel (18) um eine quergerichtete Achse in einer zur Außenkontur von Kinnschutz (5) und Helmschale (1) parallelen Ebene an der Innenseite der Außenschale (4) des Kinnschutzabschnittes (5) schwenkbar gelagert sind und eine Einbuchtung am hinteren Querrand des Kinnschutzes (5) mit einem Griffteil bzw. 8etätigungsteil (20) überragen.

10. Schutzhelm nach Anspruch 8 und 9, dadurch gekennzeichnet, daß die Schwenkriegel (18) durch segmentförmige Flachmaterial bzw. flache Formteile gebildet und mit gleichfalls segmentförmigen Ausschnitten (22) versehen sind, an deren einer Stirnfläche eine an der Außenschale (4) des Kinnschutzes (5) abgestützte in Verriegelungsrichtung wirkende Belastungsfeder (23) angreift.

11. Schutzhelm nach Anspruch 8 bis 10, dadurch gekennzeichnet, daß die Belastungsfeder durch eine Spiralfeder gebildet ist.

12. Schutzhelm nach Anspruch 8 bis 10, dadurch gekennzeichnet, daß die Belastungsfeder (23) durch eine mit dem Flachmaterial-bzw. flachen Formteil einteilig ausgebildete, insbesondere bügelförmige Federzunge gebildet ist.

13. Schutzhelm nach einem der Ansprüche 1 bis 12, dadurch gekennzeichnet, daß im vorderen Öffnungsbereich, insbesondere im Backenbereich der Helmschale (1) deren Innenausstattung (3) über die Ränder der Außenschale vorstehend ausgebildet ist und bei in seiner Wirklage befindlichem Kinnschutz (5) bzw. nach unten geschwenktem Klappteil (2) mit ihren Stirnflächen an den entsprechenden Stirnflächen der Innenausstattung (6) des Kinnschutzes (5) anliegt.

14. Schutzhelm nach Anspruch 13, dadurch gekennzeichnet, daß die Innenausstattung (6) des Klappteiles (2) im Bereich des Kinnschutzes (5) den seitlichen Rändern der Aussenschale (4) gegenüber zurückgesetzt ist.

15. Schutzhelm nach Anspruch 2, dadurch gekennzeichnet, daß das innerhalb des Klappteiles (2) angeordnete Visier (26) aus durchsichtigem Kunststoffmaterial um eine im Abstand von Schwenkachse (7) des Klappteiles (2) angeordnete Schwenkachse (27) schwenkbar gelagert ist.

16. Schutzhelm nach Anspruch 2 und 15, dadurch gekennzeichnet, daß dem schwenkbar gelagerten Visier (26) in an sich bekannter Weise an der Innenseite der Außenschale (4) des Klappteiles (2) angeordnete Rast-oder Hemmittel zugeordnet sind.

17. Schutzhelm nach Anspruch 2 und 16, dadurch gekennzeichnet, daß entlang des unteren Randes der Visieröffnung (25) im Klappteil (2) eine rinnenförmige, den unteren Randbereich des schwenkbaren Visiers (26) aufnehmende und mit einem Dichtprofil (30) ausgekleidete Ausbildung (29) angeordnet ist und das schwenkbare Visier (26) entlang seines oberen Randes mit einer aufgesetzten elastischen Dichtung 20 (40) versehen ist.

## Revendications

1. Casque de protection, en particulier pour motocyclistes, composé:
d'une coque ouverte du côté du menton, pourvue d'un revêtement intérieur amortissant les chocs,
d'une partie rabattable amovible, articulée sur la coque du casque, qui comprend une mentonnière composée d'une coque extérieure et d'un revêtement intérieur, d'une visière et éventuellement d'autres dispositifs, tels que des dispositifs d'aération, et qui s'appuie lorsque la mentonnière est en position de travail, au moins par sa zone inférieure, sur les bords frontaux correspondants de la coque du casque et est maintenue au contact de ladite coque du casque par des moyens de blocage se dégageant à l'encontre de la pression d'un ressort,
caractérisé en ce que la partie rabattable (2) s'engage au moins par dessus la moitié avant de la coque du casque et est amovible de la coque du casque exclusivement dans une position de pivotement prédéterminée.

2. Casque de protection, en particulier pour motocyclistes, composé:
d'une coque ouverte du côté du menton, Pourvue d'un revêtement intérieur amortissant les chocs,
d'une partie rabattable amovible, articulée sur la coque du casque, qui comprend une mentonnière composée d'une coque extérieure et d'un revêtement intérieur, d'une visière et éventuellement d'autres dispositifs, tels que des dispositifs d'aération, et qui s'appuie lorsque la mentonnière est en position de travail, au moins par sa zone inférieure, sur les bords frontaux correspondants de la coque du casque et est maintenue au contact de ladite coque du casque par des moyens de blocage se dégageant l'encontre de la pression d'un ressort,
caractérisé par une visière (26) en matière synthétique transparente, disposée sur et à l'intérieur de la partie rabattable (2), obturant l'ouverture de vision (25) de cette dernière, articulée autour d'un axe (27) parallèle à l'axe d'articulation (7) de ladite partie rabattable.

3. Casque de protection selon la revendication 1 caractérisé en ce que la partie rabattable (2) est articulée sur la coque du casque (1) par un joint ou assemblage à baïonnette (8) en étant amovible dans une position de pivotement supérieur à 90° dans le sens de l'ouverture.

4. Casque de protection selon les revendications 1 et 3 caractérisé en ce que l'assemblage à baïonnette (8) se compose, d'une part, de deux saillies, plus particulièrement de deux tenons (9), prévus ou fixés sur la partie rabattable (2), disposés en se faisant face sur un axe commun (7), pourvus dans la zone de leur extrémité libre d'avancées radiales (10) et, d'autre part, de deux douilles d'enfichage (11), prévues dans la coque (1) du casque, disposées sur le même axe (7), présentant un alésage central (12) prolongé par des évidements radiaux (13).

5. Casque de protection selon les revendications 1 et 3 caractérisé en ce que les avancées radiales (10) des tenons (9) présentent une forme de traverse.

6. Casque de protection selon la revendication 5 caractérisé en ce que la zone de l'articulation de la partie rabattable sur la coque du casque coopère avec un ressort de charge s'appuyant sur ladite coque et actif vers l'extérieur, en particulier avec une lame de ressort (90), agissant sur la partie rabattable vers l'extérieur.

7. Casque de protection selon chacune des revendications 1, 3 et 4 caractérisé en ce que l'axe d'articulation (7) de la partie rabattable (2) est disposé au dessus de la hauteur des yeux de l'utilisateur.

8. Casque de protection selon l'une des revendications 1 à 6 caractérisé en ce que la zone du bord de la partie rabattable (2) dépassant sur la mentonnière (5) est constitué d'une coque en matière synthétique et que le bord (14) de ladite partie rabattable s'engageant par dessus la partie supérieure de la coque (1) du casque, est pourvu d'un bandeau d'étanchéité (15) s'appuyant, respectivement glissant sur la surface extérieure de ladite coque (1).

9. Casque de protection selon l'une des revendications 1 à 7 caractérisé par deux verrous pivotants (18) qui sont disposés de part et d'autre sur la mentonnière, dans la zone des extrémités de celle-ci, s'appuyant sur la coque du casque et qui s'engagent chacun derrière un cran d'arrêt (17) disposé sur la face intérieur de ladite coque (1).

10. Casque de protection selon l'une des revendications 1 à 8 caractérisé en ce que les verrous pivotants sont disposés sur la face intérieure de la coque extérieure (4) de la mentonnière (5), dans un plan parallèle au contour extérieur de la mentonnière et de la coque du casque, en étant mobiles autour d'un axe perpendiculaire et apparaissant par une partie de prise ou de maniement (20) dans une échancrure (19) prévue sur le bord perpendiculaire inférieur de la mentonnière.

11. Casque de protection selon chacune des revendications 1 à 10 caractérisé en ce que le ressort de charge (23) est constitué d'un ressort spirale.

12. Casque de protection selon chacune des revendications 8 à 11 caractérisé en ce que le ressort de charge (23) est constitué d'une lame de ressort, en particulier en forme d'étrier, constituant une pièce unique avec le segment de matériau plat, respectivement la pièce préformée plate.

13. Casque de protection selon l'une des revendications 1 à 11 caractérisé en ce que dans la zone de l'ouverture avant, en particulier dans la zone des joues de la coque (1) du casque, le revêtement intérieur (3) de ladite coque est saillant sur les bords de cette dernière et est au contact par ses bords frontaux avec les bords frontaux correspondants du revêtement intérieur (6) de la mentonnière lorsque cette dernière est en position abaissée de travail, savoir que la partie rabattable est basculée vers le bas.

14. Casque de protection selon la revendication 13 caractérisé en ce que le revêtement intérieur (6) de la partie rabattable (2) est en retrait par rapport aux bords latéraux de la coque (4), dans la zone de la mentonnière (5).

15. Casque de protection selon la revendication 2 caractérisé par une visière (26) en matière synthétique transparente, disposée à l'intérieur de la partie rabattable (2), mobile autour d'un axe d'articulation (27) disposé à une certaine distance de l'axe d'articulation (7) de la partie rabattable (2).

16. Casque de protection selon les revendications 2 et 15 caractérisé en ce que la visière (26) articulée coopère avec des moyens de freinage ou de blocage disposés comme connu en soi sur la face intérieure de la coque extérieure (4) de la partie rabattable (2).

17. Casque de protection selon les revendications 2 et 16 caractérisé par un relief en forme de rainure, ménagé dans le bord inférieur délimitant l'ouverture de vision (25) dans la partie rabattable, pourvue d'un profil d'étanchéité (30), dans laquelle s'engage le bord inférieur de la visière articulée (26) qui est elle-même pourvue le long de son bord supérieur d'un profil d'étanchéité (40) rapporté.

## Claims

1. A safety helmet, comprising a helmet shell which defines an opening in the area of the chin of the user of the helmet, the inner surface of the helmet shell having a shock-absorbing inner lining, a folding portion placed in front of and suitably and removably connected to the helmet shell, the folding portion forming a chin protector, the chin protector including an outer shell and an inner lining and a visor connected to the folding portion, a lower part of the folding portion resting against corresponding end faces of the helmet shell when the folding portion is in the operative position, holding means for holding the folding portion in contact with the helmet shell, the holding means being displaceable against a spring load, the folding portion extending at least essentially over the forward half of the helmet, wherein the holding portion is connected to the helmet shell so as to be releasable therefrom in a predetermined swivel position.

2. A safety helmet, comprising a helmet shell which defined an opening in the area of the chin of the user of the helmet, the inner surface of the helmet shell having a shock-absorbing inner lining, a folding portion placed in front of and suitably and removably connected to the helmet shell, the folding portion forming a chin protector, the chin protector including an outer shell and an inner lining and a visor connected to the folding portion, a lower part of the folding portion resting against corresponding end faces of the helmet shell when the folding portion is in the operative position, holding means for holding the folding portion in contact with the helmet shell, the holding means being displaceable against a spring load, wherein the folding portion extends at least essentially over the forward half of the helmet, and wherein the folding portion defines an opening which is closed by the visor, the visor being of transparent plastics material and being mounted so as to be swivelable about an axis which is parallel to the swivel axis of the folding portion.

3 The safety helmet according to claim 1, comprising a bayonet-type joint for connecting the folding portion to the helmet shell, wherein the bayonet-type joint permits removal of the folding portion from the helmet shell when the folding portion is swivelled more than 90° relative to its folded-down position of use.

4. The safety helmet according to claim 1, wherein bayonet-type joints are provided on either side of the helmet, the joints including pins located on a common axis opposite to each other and fastened to the folding portion, radially extending projections being provided at the free end of the pins, and bushings arranged in the helmet shell in the common axis, the bushings defining central bores with radially directed recesses defined in the bores.

5. The safety helmet according to claim 4, wherein the radially extending projections are flanges.

6. The safety helmet according to claim 1, wherein the swivel axis of the folding portion is located above the eye level of the user of the helmet.

7. The safety helmet according to claim 1, wherein the folding portion includes a shell- shaped plastics material part extending beyond the chin protector, the folding portion further comprising a strip-like sealing member attached to an edge of the folding portion extending at least across a head part of the helmet shell, the sealing member resting against and sliding on the outer circumference of the helmet shell.

8. The safety helmet according to claim 1, wherein swivel 'bolts are provided on the folding portion in the region where the end faces of the chin protector rests against the helmet shell, locking members which are engaged by the swivel bolt being arranged on the inner side of the helmet shell.

9. The safety helmet according to claim 8, wherein the swivel bolts are mounted so as to be swivelable about a transversely directed axis in a plane extending parallel to this outer contour of the chin protector and the helmet shell at the inner side of the outer shell of the chin protector, and wherein the swivel bolts include gripping and actuating members which extend over indentations defined in the rearward transverse edge of the chin protector.

10. The safety helmet according to claim 8, wherein the swivel bolts are segment-shaped flat material parts and define segment-shaped cutouts, a loading spring acting in locking direction against a face defined in the cutout, the loading spring being supported by the outer shell of the chin protector.

11. The safety helmet according to claim 10, wherein the loading spring is a helical spring.

12. The safety helmet according to claim 11, wherein the loading spring is a stirrup-shaped spring plate formed in one piece with the flat material part.

13. The safety helmet according to claim 1, wherein the inner lining of the helmet shell protrudes beyond the edges of the outer shell in the region of the front opening, and wherein in the folded-down position the folding portion rests with its end faces against corresponding end faces of an inner lining of the chin protector.

14. The safety helmet according to claim 13 wherein the inner lining of the folding portion in the region of the chin protector is recessed relative to the lateral edges of the outer shell.

15. The safety helmet according to claim 2, wherein the visor is mounted so as to be swivelable about a swivel axis which is spaced apart from the swivel axis of the folding portion.

16. The safety helmet according to claim 2 wherein locking means are provided on the inner side of the outer shell of the folding portion, the locking means acting on the visor.

17. The safety helmet according to claim 16 wherein the lower edge of the visor opening the folding portion defines a groove for receiving the lower edge of the visor, a sealing insert being placed in the groove, and wherein the vizor includes at the upper edge thereof an elastic sealing material.
